# EUROPÄISCHE PATENTSCHRIFT

(11) **EP 0 485 781 B1**
(45) Veröffentlichungstag und Bekanntmachung des Hinweises auf die Patenterteilung: **25.08.1993**
(21) Anmeldenummer: 91118206.1
(22) Anmeldetag: 25.10.1991
(51) Int. Cl.: B65D 88/70

(54) **Drucklufteinlassrückschlagventil**
Retention valve for compressed air inlet
Clapet de retenue pour entrée d'air comprimé

(30) Priorität: 14.11.1990 DE 9015587 U
(43) Veröffentlichungstag der Anmeldung: 20.05.1992
(73) Patentinhaber: FELDBINDER & BECKMANN FAHRZEUGBAU oHG, D-21423 Winsen (DE)
(72) Erfinder: Feldbinder, Otto, W-2090 Winse/Luhe (DE); Beckmann, Jan-Dirk, W-2090 Winsen/Luhe (DE)
(74) Vertreter: Richter, Werdermann & Gerbaulet

(56) Entgegenhaltungen:
- DE-A- 3 204 065
- DE-U- 9 015 587
- FR-A- 2 306 146
- GB-A- 2 130 183
- US-A- 4 662 543

## Beschreibung

Die Erfindung betrifft ein Drucklufteinlaßrückschlagventil nach dem Oberbegriff des Anspruchs 1.

In Schüttgut-Aufnahmebehältern, die über eine Austragsvorrichtung mit trichterförmigem Auslauf entleert werden, besteht die Gefahr der Schüttgut-Brückenbildung, die verhindert werden kann, wenn das Schüttgut im Austragsbereich durch Druckluft aufgelockert wird.

So ist bereits der Vorschlag gemacht worden, über dem Auslauf auf Stützen in dem konischen Auslaufteil Brechkegel anzuordnen, die mit einer Druckluftzuführung versehen und an ihrer noch oben gerichteten Mantelfläche mit einem luftdurchlässigen Filtergewebe überspannt werden. Daneben sind auch innen an der konischen Wandung angeordnete, gleichfalls mit Druckluftzuführungen versehene und mit einem luftdurchlässigen Gewebe überspannte Taschen bekannt. Es ist auch schon vorgeschlagen worden, die Druckluft stoßweise in aus Gummimembranen bestehende Luftkissen einzuleiten, die sich dabei aufblähen und die Materialbrücken zerstören sollen. Schließlich hat man auch schon Druckluftzuleitungen mit Rückschlagklappen versehen. Die genannten Vorrichtungen arbeiteten jedoch unbefriedigend, sei es, daß die Lebensdauer von Filtergeweben und mit Gewebe überspannten Taschen relativ kurz ist oder die sich stark aufwölbenden Gummimembranen der Luftkissen ein ungehindertes Nachrutschen des Schüttgutes verhindern und Rückschlagklappen nicht verhindern konnten, daß Schüttgut in die Druckluftzuleitungen, insbesondere in Ruhestandszeiten, eindrang.

Es ist daher in der DE-B-22 62 082 vorgeschlagen worden, Druckluftleitungen in Sitzflächen für Dichtungsplatten aus einem weichen Material einmünden zu lassen, die von einseitig befestigten, vorgespannten Federblättern auf die Sitzflächen gedrückt sind. Als Material für die Dichtungsplatten wird Gummi vorgeschlagen. Mit dieser Anordnung soll erreicht werden, daß sich bei Einpressen von Druckluft die einseitig befestigten Federblätter leicht aufbiegen und sich die Dichtungsplatten etwas von ihren Sitzflächen abheben, so daß die Druckluft auf drei Seiten Platz zu einem breitflächigen Einströmen hat. Der Nachteil dieser Anordnung besteht darin, daß die Druckluft nicht nach allen Seiten gleichmäßig einströmen kann. Darüberhinaus können die Drucklufteinlässe lediglich - mit obiger Einschränkung - ein Freiblasen bewirken, allerdings kein Rütteln.

Demgegenüber sind in der DE-A-29 50 050 Austragsvorrichtungen für mit trichterförmigem Auslauf versehene Schüttgutbehälter in gestalt einer oder mehrerer vibrierender Platten vorgeschlagen worden, die einen Teil der Wandung des Trichterteils des Schüttgutbehälters bilden. Hierbei soll vorzugsweise jede vibrierende Platte von Gummidichtleisten eingefaßt, in der Wandung des Schüttgutbehälters gehalten und durch zusätzliche elastische Stützelemente abgestützt werden. Ein solches System hat zwar den Vorteil, daß keine Strömungskanäne vorgesehen sind, die verschmutzt werden können, jedoch fehlt bei der Entladung der zusätzliche Entleerungseffekt aufgrund der eingeströmten Druckluft. Außerdem mangelt es an einem Selbstreinigungseffekt, so daß mit der Zeit die Gefahr einer Verschmutzung und damit einer Einsatzminderung solcher Systeme relativ groß ist.

Aus der DE-A-38 30 448 ist ein Rückschlagventil mit einem zu seiner Ausströmöffnung hin offenen Gehäuse bekannt, bei dem die Ventilmembran nur an ihren Außenseiten eingespannt ist und bei Druckluftzufuhr sich elastisch derart aufbläht, daß im gedehnten Zustand in seiner Ebene Durchtrittsöffnungen freigegeben werden, die im druckluftunbelasteten Zustand verschlossen sind. Die Funktionsfähigkeit dieser Gummimembran hängt entscheidend davon ab, daß deren Durchtrittsöffnungen im gedehnten Zustand genügend groß sind, um eine ausreichende Druckluftmenge durchtreten zu lassen, während dieselben Durchtrittsöffnungen im druckluftunbelasteten Zustand gleichermaßen dicht verschließen sollen, daß das Schüttgutmaterial hier nicht eindringen kann. Die Verschleißanfälligkeit solcher Ventilkörper ist jedoch relativ groß.

Aus der DE-A-32 04 065, der dem ersten Teil des Anspruchs 1 entspricht, ist bereits ein Drucklufteinlaßrückschlagventil bekannt zur Anordnung in oder an einer Auslaßtrichterwand eines Silobehälters für trokkenes, insbesondere pulverförmiges Schüttgut, mit einem elastischen Dichtungskörper, der von einem Halteorgan in seinem an der Einlaßmündung eines angeflanschten Druckluftzufuhrstutzens angeordneten Sitz gedrückt und der bei steigendem Luftdruck an der Einlaßmündung bis zu einer Freigabe einer sich zwischen dem Dichtungskörper und dem Sitz entstehenden Luftaustrittsöffnung elastisch verformbar ist, wobei der elastische Dichtungskörper ein hauben- oder hutförmiges Hohlprofil mit einer zum Druckluftzufuhrstutzen offenen Seite aufweist, wobei dessen stirnseitige Ringflächen im druckluftunbelasteten Zustand satt auf dem Sitz aufliegt und der elastische Dichtungskörper mit einem koaxialen Teil seiner Hohlprofilaußenwand an einem äußeren Stützkörper anliegt, der lösbar an der Auslaßtrichterwand befestigt ist. Diese Ausgestaltung ist jedoch nicht geeignet, schon bei geringem Luftdruck zu öffnen, da zur Gewährleistung der Funktion der Dichtungskörper vom äußeren Stützkörper weitgehend übergriffen werden muß, um die Stabilität und einen sicheren Verschluß bei fehlender Druckluftzufuhr zu gewähren.

Es ist daher Aufgabe der vorliegenden Erfindung, das gattungsgemäße Drucklufteinlaßrückschlagventil der eingangs genannten Art derart weiterzubilden, daß dieses einfach aufgebaut und leicht auswechselbar ist, wobei im Betriebszustand eine Druckluftabgabe nach allen Seiten parallel zur Behälterwandfläche möglich ist und zusätzlich ein Rütteln bewirkt wird, wobei eine bessere Dichtigkeit des Ventils bewirkt werden soll, wenn keine Druckluft zugeführt wird und trotzdem nur ein geringer Luftdruck aufgegeben werden muß, um eine Luftzufuhr zu erreichen.

Diese Aufgabe wird durch das im Anspruch 1 angegebene Drucklufteinlaßrückschlagventil gelöst.

Bei der erfindungsgemäße Ausgestaltung ist die Ringfläche des Dichtungskörpers kragen- oder krempenförmig ausgebildet, womit eine bessere Dichtigkeit des Ventils bewirkt wird, wenn keine Druckluft zugeführt ist.

Zum einfachen Aufbau des erfindungsgemäßen Drucklufteinlaßrückschlagventils werden der äußere und der innere Stützkörper von einem koaxialen Bolzen zentriert gehalten, der lösbar mit der Auslaßtrichterwand verbunden ist. Dabei wird der innere Stützkörper von einer Feder mit Druck beaufschlagt, die sich an der Rohprofilaußenwand abstützt.

Die Vorteile dieses Ventils bestehen in seinem einfachen Aufbau, dem leichten Ein- und Ausbau sowie darin, daß nur ein geringer Luftdruck aufgegeben werden muß, um eine ausreichende Druckluftzufuhr an der Behälterinnenseite zu bewirken.

Vorzugsweise weist der Bolzen an seinem dem Druckluftzufuhrstutzen zugekehrten Ende eine Querbohrung zur Aufnahme eines Querbolzens auf, der über einen im Luftzufuhrstutzen angeordneten Bajonettverschluß lösbar gehalten wird. Hierdurch wird eine feste, aber lösbare Verbindung des Stützkörpers bzw. der Stützkörper zu der Auslaßtrichterwand geschaffen.

Nach einer weiteren Ausgestaltung ist zur konstruktiven Vereinfachung die Feder eine über den genannten Bolzen gestülpte und ihn umgreifende Spiralfeder. Insbesondere soll der Bolzen gegen die Federkraft linear und in normaler Richtung zur Auslaßtrichterwandfläche bewegbar und derart drehbar sein, daß der Querbolzen aus dem Bajonettverschluß entriegelbar ist. Durch Druck auf den Bolzen gegen die Federkraft und entsprechende Verdrehung des Querbolzens kann der Stütz- und der Dichtungskörper leicht zu Reinigungszwecken entnommen werden.

Vorzugsweise besteht der Dichtungskörper aus Kunststoff wie Silikonkautschuk, Naturkautschuk oder NBR (Acrylnitril-Butadien-Copolymerisat). In Verbindung mit der hut- oder haubenförmigen Hohlprofilgestaltung bietet der elastische Dichtungskörper somit eine 100 %ige Sicherheit gegen einen Rückfluß des staubförmigen Materials. Darüber hinaus kann dieser Dichtungskörper nicht nur für einen allseitigen Druckluftzufluß, sondern auch für einen Rütteleffekt sorgen.

In der Praxis dürfte es ausreichend sein, wenn an einem Silobehälter drei bis fünf der genannten Drucklufteinlaßrückschlagventile angeordnet sind, die vorzugsweise über eine Ringleitung miteinander verbunden werden, so daß nur eine Druckluftquelle benötigt wird.

Hierzu reicht ggf. ein kleinerer Kompressor.

Die Erfindung wird anhand eines konkreten Ausführungsbeispiels im folgenden näher erläutert. Es zeigen
- Fig. 1: in einer schematischen, teilweise geschnittenen Darstellung ein in eine Auslaßtrichterwand eingebautes Drucklufteinlaßrückschlagventil, und
- Fig. 2: eine Explosionszeichnung der Teile dieses Ventils.

In eine Auslaßtrichterwand 11 eines nicht dargestellten Silobehälters mündet bei 12a ein Luftzufuhrstutzen 12, der mit dem erfindungsgemäßen Drucklufteinlaßrückschlagventil 10 versehen ist. Die wesentlichen Teile dieses Drucklufteinlaßrückschlagventils 10 einschließlich seiner Befestigung sind der fest mit dem Luftzufuhrstutzen 12 verbundene Bajonettverschluß 13 mit einer Arretierungsmöglichkeit über eine Ausnehmung 13b für einen Querbolzen 14, der durch eine Querbohrung 15 des Bolzens 16 zur Zentrierung und Halterung des inneren Stützkörpers 17, des elastischen Dichtungskörpers 18 und des äußeren Stützkörpers 19 dient. Der elastische Dichtungskörper 18 besitzt außen ein Kegelstumpfprofil und ist als Hohlkörper mit nur einer zum Luftzufuhrstutzen 12 offenen Seite ausgebildet. Dieser Dichtungskörper 18 hat ferner noch einen Kragen 18a bzw. eine außen umlaufende Randwulst, der bzw. die satt auf der Innenfläche 11a der Auslaßtrichterwand 11 aufliegt.

Der äußere Stützkörper 19 weist ebenfalls ein hauben- oder hutförmiges Hohlprofil und auf seiner Innenseite eine der Außenkontur des Dichtungskörpers 18 entsprechende Ausformung auf, wobei der Stützkörper 19 auf einem oberen Teil 18b der Außenwand des Dichtungskörpers 18 mit einem koaxialen Bereich seiner Innenseite aufliegt. Ein weiterer, innerer Stützkörper 17 weist ebenfalls ein hauben- oder hutförmiges Hohlprofil auf und ist in seiner Außenkontur der Innenseite des Dichtungskörpers 18 so angepaßt, daß der Dichtungskörper 18 mit einem oberen Teil 18c seiner Hohlprofilinnenwand auf einem koaxialen Bereich der Außenkante des Stützkörpers 17 aufliegt.

Die Anordnung ist daher so, daß der äußere Stützkörper 19 und der innere Stützkörper 17 zusammen den Dichtungskörper 18 beidseitig teilweise, und zwar in seinem oberen, von der Auslaßtrichterwand 11 beabstandeten Bereich einschließen und daß der freie, von den Stützkörpern 17,19 nicht eingefaßte Bereich 18 d mit seinem Außenrand auf der Auslaßtrichterwand 11 aufliegt. Die weiteren Bestandteile werden anhand der Schilderung des Zusammenbaues einzeln erläutert.

Zunächst wird der Querbolzen 14 in die Querbohrung 15 gesteckt, anschließend werden der Reihe nach eine erste Unterlegscheibe 10, eine Schraubenfeder 21 und eine obere Unterlegscheibe 22 über den Bolzen 16 geschoben, bevor die jeweils koaxiale Bohrungen 117,118,119 besitzenden Körper 17 bis 19 in der Reihenfolge innerer Stützkörper 17, Dichtungskörper 18 und äußerer Stützkörper 19 aufgeschoben bzw. aufgedreht werden. Im dargestellten Fall besitzt der Bolzen 16 an seinem der Querbohrung 15 entgegengesetzten Ende ein Außengewinde 116, das mit einem entsprechenden Innengewinde 123 in der Bohrung 119 eines Aufsatzteils 23 des oberen Stützkörpers 19 verschraubt werden kann. Das Aufsatzteil 23 kann jedoch auch eine getrennte überwurfmutter sein. Nach Zusammenbau der genannten Bestandteile werden die Bolzen 14 und 16 in den Bajonettverschluß eingeführt, wobei die Unterlegscheibe 20 und die Unterlegscheibe 22, die sich auf der Innenfläche 11a bzw. an dem Stützkörper 17 abstützen, jeweils als Angriffsflächen für die Feder 21 dienen. Nach Einführen des Querbolzens 14 in die vorgesehene öffnung des Bajonettverschlusses 13, die als Langloch 13a mit der Breite des Bolzens 14 und mit einer mittigen Durchstecköffnung für den Bolzen 16 ausgebildet ist (siehe Detail A) , und Hindurchstecken des Querbolzens 14 wird die Feder 21 durch Druck auf den Bolzen 16 zunächst weiter kompremiert, um ein Verdrehen des Bolzens 14 um beispielsweise 90° in die Ausnehmung 13b mit der Anlagekante 13c zu ermöglichen. Nach entsprechender Drehung des Bolzens 15 wird der Bolzen 16 druckentlastet, so daß sich der Bolzen 14 an die Anlagekante 13c anlegt und gegen Verdrehung gesichert ist, werden durch die Kraft der Feder 21 bedingt der äußere und der innere Stützkörper 17,19 sowie der dazwischenliegende Dichtungskörper 18 in fest vorgegebenem Abstand von der Auslaßtrichterwand 11 gehalten. Dieser Abstand ist so bemessen, daß der Kragen 18a des Dichtungskörpers 18 satt und unter leichter Vorspannung auf seinem Sitz 11a auf der Auslaßtrichterwand 11, aufliegt. Der Ausbau verläuft in umgekehrter Richtung.

Führt man Druckluft über den Luftzufuhrstutzen 12 ein, so wird sich in Abhängigkeit der Elastizität des Dichtungskörpers 18 dieser schließlich von seinem Sitz 11a abheben und ringförmig Luft in den Innenraum des Silobehälters ausströmen lassen. Hierbei wird der Dichtungskörper 18 in seinem nicht von den Stützkörpern 17,19 eingefaßten Bereich 18d zu Schwingungen angeregt werden, die sich noch dadurch verstärken lassen, daß die Druckluft impulsartig zugeführt wird. Dadurch kann eine zusätzliche Auflockerung des Gutes erreicht werden.

## Patentansprüche

1. Drucklufteinlaßrückschlagventil (10) zur Anordnung in oder an einer Auslaßtrichterwand (11) eines Silobehälters für trockenes, insbesondere pulverförmiges Schüttgut mit einem elastischen Dichtungskörper (18), der von einem Halteorgan in seinen an der Einlaßmündung (12a) eines angeflanschten Druckluftzufuhrstutzens (12) angeordneten Sitz (11a) gedrückt und der bei steigendem Luftdruck an der Einlaßmündung (12a) bis zu einer Freigabe einer sich zwischen dem Dichtungskörper (18) und dem Sitz (11a) entstehenden Luftaustrittsöffnung elastisch verformbar ist, wobei der elastische Dichtungskörper (18) ein hauben- oder hutförmiges rotationssymmetrisches Hohlprofil mit einer zum Druckluftzufuhrstutzen (12) offenen Seite aufweist, wobei dessen stirnseitige Ringfläche (18a) im druckluftunbelasteten Zustand satt auf dem Sitz (11a) aufliegt und der elastische Dichtungskörper (18) mit einem koaxialen Teil (18b) seiner Hohlprofilaußenwand an einem äußeren Stützkörper (19) anliegt, der lösbar an der Auslaßtrichterwand (11) befestigt ist, wobei ein weiterer innerer Stützkörper (17) vorgesehen ist, der an einer dem äußeren Stützkörper (19) gegegenüberliegenden Dichtungskörperinnenteilfläche (18c) koaxial anliegt und der zusammen mit dem äußeren Stützkörper (19) den Dichtungskörper (18) beidseitig teilweise einschließt,
dadurch gekennzeichnet,
daß die Ringfläche (18a) des Dichtungskörpers (18) kragen-, wulst- oder krempenförmig ausgebildet ist,,
daß der äußere und der innere Stützkörper (17,19) von einem koaxialen Bolzen (16) zentriert werden, der lösbar mit der Auslaßtrichterwand (11) verbunden ist, und
daß der innere Stützkörper (17) von einer Feder (21) mit Druck beaufschlagt wird, die sich an der Auslaßtrichterwand (11) abstützt.

2. Drucklufteinlaßrückschlagventil nach Anspruch 1,
dadurch gekennzeichnet,
daß der Bolzen (16) an seinem dem Druckluftzufuhrstutzen (12) zugekehrten Ende eine Querbohrung (15) aufweist, in der ein Querbolzen (14) ruht, der über einen im Druckluftzufuhrstutzen (12) angeordneten Bajonettverschluß (13) lösbar gehalten wird.

3. Drucklufteinlaßrückschlagventil nach Anspruch 1 oder 2,
dadurch gekennzeichnet,
daß die Feder eine über den Bolzen (16) gestülpte und ihn umgreifende Spiralfeder (21) ist.

4. Drucklufteinlaßrückschlagventil nach einem der Ansprüche 2 oder 3,
dadurch gekennzeichnet,
daß der Bolzen (16) gegen die Federkraft linear bewegbar und drehbar ist, wobei der Querbolzen (14) aus dem Bajonettverschluß (13) entriegelbar ist.

5. Drucklufteinlaßrückschlagventil nach einem der Ansprüche 1 bis 4,
dadurch gekennzeichnet,
daß der Dichtungskörper (18) aus Kunststoff, vorzugsweise Silikonkautschuk, Naturkautschuk oder NBR (Acrylnitril-Butadien-Copolymerisat) besteht.

## Claims

1. Retention valve for a compressed air inlet (10) for disposition in or on an outlet hopper wall (11) of a silage bin for dry, more particularly, pulvurelent, bulk material with an elastic sealing member (18) which, by means of a ratining means, is pressed into its seating (11a) located at the inlet mouth (12a) of a flanged-on compressed air supply connection piece (12) and which, with increasing air pressure at the inlet mouth (12a), is elastically deformable up to effecting an unblocking of an air outlet aperture being produced between the sealing member (18) and the seating (11a), in which the elastic sealing member (18) possesses a hood-like or hat-like hollow section with a side that is open in the direction of the compressed air supply connection piece (12), while the front-end annular surface (18a) of the same, in the state in which it is not acted upon by compressed air, rests snugly upon the seating (11a) and the elastic sealing body (18), with a coaxial portion (18b) of its hollow section outer wall, rests against an external supporting member (19) which is detachably attached to the outlet hopper wall (11), in which a further internal supporting member (17) is provided, which rests coaxially upon a sealing member internal surface (18c) located opposite the external supporting member (19) and which, together with the external supporting member (19), partly encloses the sealing member (18) on both sides,
**characterized in that**
the annular surface (18a) of the sealing member (18) is constructed in the form of a collar, bead or brim, in that the external and the internal supporting members (17,19) are centered by means of a coaxial bolt (16) which is detachably connected to the outlet hopper wall (11) and in that the internal supporting member (17) is acted upon by the pressure of a spring (21), which is supported on the outlet hopper wall (11).

2. Retention valve for a compressed air inlet according to Claim 1,
**characterized in that**
the bolt (16), at its end facing the compressed air supply connection piece (12), is provided with a transverse bore (15) in which a crossbolt (14) is resting which, by means of a bayonet catch (13) disposed in the compressed air supply connection piece (12), is detachably retained.

3. Retention valve for a compressed air inlet according to Claim 1 or 2,
**characterized in that**
the spring is a helical spring (21) placed upside down over the bolt (16) and embraces the same.

4. Retention valve for a compressed air inlet according to either Claim 2 or 3,
**characterized in that**
the bolt (16) is linearily displaceable and rotatable against the force of the spring, while the crossbolt (14) is releasable from the bayonet catch (13).

5. Retention valve for a compressed air inlet according to any of Claims 1 to 4,
**characterized in that**
the sealing member (18) is comprised of plastic, by preference silicon rubber, natural rubber or NBR (acrylonitrile-butadiene copolymerisate).

## Revendications

1. Clapet de retenue pour entrée d'air comprimé (10) pour disposition dans ou sur une paroi de l'entonnoir de sortie (11) d'un silo pour marchandises en vrac sèches, en particulier pulvérulentes, avec un corps d'étanchéité élastique (18) qui est pressé par un organe de maintien dans son siège (11a) placé sur l'ouverture d'admission (12a) d'une tubulure d'amenée d'air comprimé bridée (12) et qui est déformable de manière élastique, lorsque la pression de l'air croît, sur l'ouverture d'admission (12a) jusqu'à dégager un orifice de sortie de l'air qui se forme entre le corps d'étanchéité (18) et le siège (11a), le corps d'étanchéité élastique (18) présentant un profil creux de rotation symétrique en forme de calotte ou de chapeau avec un côté ouvert vers la tubulure d'amenée d'air comprimé (12), sa surface annulaire sur le côté du devant (18a) reposant bien sur le siège (11a), à l'état non chargé par l'air comprimé, et le corps d'étanchéité élastique (18) adhérant, avec une partie coaxiale (18b) de sa paroi extérieure de profil creux, à un corps d'appui extérieur (19) qui est fixé de manière amovible à la paroi de l'entonnoir de sortie (11), un autre corps d'appui intérieur (17) étant prévu qui adhère de manière coaxiale à une surface partielle intérieure du corps d'étanchéité (18c) située en face du corps d'appui extérieur (19) et qui, avec le corps d'appui extérieur (19), enferme partiellement le corps d'étanchéité (18) des deux côtés,
**caractérisé en ce**
que la surface annulaire (18a) du corps d'étanchéité (18) est configurée en forme de collet, de bourrelet ou de rebord, que les corps d'appui extérieur et intérieur (17, 19) sont centrés par un boulon coaxial (16) qui est relié de manière amovible à la paroi de l'entonnoir de sortie (11) et que le corps d'appui intérieur (17) est chargé de pression par un ressort (21) qui s'appuie sur la paroi de l'entonnoir de sortie (11).

2. Clapet de retenue pour entrée d'air comprimé selon la revendication 1,
**caractérisé en ce**
que le boulon (16) présente, à son extrémité tournée vers la tubulure d'amenée d'air comprimé (12), une forure transversale (15) dans laquelle repose un boulon transversal (14) qui est maintenu amovible par un emboîtement à baïonnette (13) placé dans la tubulure d'amenée d'air comprimé (12).

3. Clapet de retenue pour entrée d'air comprimé selon la revendication 1 ou 2,
**caractérisé en ce**
que le ressort est un ressort spiral (21) retourné sur le boulon (16) et le recouvrant.

4. Clapet de retenue pour entrée d'air comprimé selon l'une des revendications 2 ou 3,
**caractérisé en ce**
que le boulon (16) est mobile linéairement contre la force du ressort et rotatif, le boulon transversal (14) pouvant être déverrouillé de l'emboîtement à baïonnette (13).

5. Clapet de retenue pour entrée d'air comprimé selon l'une des revendications 1 à 4,
**caractérisé en ce**
que le corps d'étanchéité (18) est constitué en une matière synthétique, comme du caoutchouc au silicone, du caoutchouc naturel ou un copolymère d'acrylnitrile-styrène-butadiène.
